# EUROPÄISCHE PATENTSCHRIFT

(11) **EP 1 224 133 B1**
(45) Veröffentlichungstag und Bekanntmachung des Hinweises auf die Patenterteilung: **04.05.2005**
(21) Anmeldenummer: 00964266.1
(22) Anmeldetag: 02.10.2000
(51) Int. Cl.: B65D 88/16

(54) **Quaderförmiges, faltbares Gebinde**
Squared, foldable hank
Rectangulair, pliable faisceau

(30) Priorität: 13.10.1999 DE 19949432
(43) Veröffentlichungstag der Anmeldung: 24.07.2002
(73) Patentinhaber: Bayer MaterialScience AG, 51368 Leverkusen (DE)
(72) Erfinder: HEYDENREICH, Frieder, 40593 Düsseldorf (DE); NEUMANN, Rainer, 47803 Krefeld (DE); BÖDIGER, Michael, League City, TX 77573 (US); BANDURA, Axel, 47443 Moers (DE)
(86) Internationale Anmeldenummer: PCT/EP2000/009638
(87) Internationale Veröffentlichungsnummer: WO 2001/027000

(56) Entgegenhaltungen:
- EP-A- 0 727 365
- GB-A- 2 094 756
- US-A- 4 025 676
- US-A- 5 158 369
- US-A- 5 503 517

## Beschreibung

Die vorliegende Erfindung betrifft ein quaderförmiges, faltbares Gebinde gemäß dem Oberbegriff des Anspruchs 1.

Für den Transport von Feststoffen sind hohe Anforderungen hinsichtlich Sicherheit (z.B. Ladungssicherung, Lagersicherheit), Qualität und Wirtschaftlichkeit erforderlich.

Beispielsweise zeigt sich bei der Verpackung und dem Transport in herkömmlichen sackartigen Gebinden den sogenannten Big Bags eine nicht ausreichende Standfestigkeit und Maßhaltigkeit der Big Bags. Dadurch sind zusätzliche Maßnahmen bei der Absackung, Verladung und Ladungssicherung erforderlich. Die geringe Maßhaltigkeit erhöht darüber hinaus das Risiko, dass die Big Bags durch innere Spannungen oder durch "aneinander reiben" bei Verladung und Transport beschädigt werden (Sicherheitsrisiko) und dass ungewöhnlich hohe Drücke bei druck- und/oder reibungsempfindlichen Produkten bewirkt werden. Durch einen erhöhten Staubanteil wird dabei das Staubexplosionsrisiko bei staubexplosionsgefährlichen Stoffen deutlich erhöht bzw. entsteht erst bei Produktaustritt infolge Bersten oder Beschädigung des Big Bags. Nicht ausreichende Maßhaltigkeit und Standfestigkeit der Big Bags kann darüber hinaus bei der Lagerung der Big Bags Risiken bergen. So kann beispielsweise durch Umfallen oder Herunterfallen ein Sicherheitsrisiko entstehen. Außerdem wird durch optimierte Packung der Big Bags die Wirtschaftlichkeit der Lagerung erhöht.

Weiterhin ist bei der üblichen Verladung der Big Bags auf einer Palette die Stapelmöglichkeit eingeschränkt. So können beispielsweise für den Fall, dass Bisphenol-A-Prills verpackt werden sollen, in einem üblichen 20-Feet-Box-Container (20'-Box-Containers) (ISO 22G0 und folgende) keine, den marktüblichen Gewichtseinheiten entsprechenden, z.B. herkömmlichen 1000 kg-Big Bags inklusive Palette gestapelt werden und erfordert einen hohen Aufwand an Ladungssicherung. Darüber hinaus wird ein großer Teil des Ladevolumens nicht genutzt. Selbst bei einer Stapelung eines, den marktüblichen Gewichtseinheiten entsprechenden, z.B. herkömmlichen 500 kg-Big Bags inklusive Palette und eines, den marktüblichen Gewichtseinheiten entsprechenden, z.B. herkömmlichen 1000 kg-Big Bags inklusive Palette übereinander ist ein hoher Aufwand an Ladungssicherung erforderlich, darüber hinaus wird ebenfalls ein Teil des Ladevolumens nicht genutzt.

Aufgabe der vorliegenden Erfindung ist es daher ein Gebinde für rieselfähige Feststoffe bereitzustellen, das die Nachteile des Standes der Technik nicht aufweist.

Diese Aufgabe wird gelöst durch Gebinde gemäß Patentanspruch 1.

Gegenstand der Erfindung ist ein quaderförmiges faltbares Gebinde, welches die Merkmale des Anspruchs 1 aufweist.

Bevorzugte Weiterbildungen sind in den abhängigen Ansprüchen definiert.

Die erfindungsgemäß einzusetzenden rieselfähigen Feststoffe haben Schüttdichten von bevorzugt 300 bis 900 kg/m³, besonders bevorzugt 400 bis 800 kg/m³ und ganz besonders bevorzugt 500 bis 700 kg/m³.

Die erfindungsgemäßen Gebinde (nachstehend auch Big Bags genannt) sind sackartige Gebinde. Sie können aus beliebigem textilem Gewebe bestehen. Sie bestehen bevorzugt aus Kunstfasergewebe.

Die Gebinde haben zahlreiche Vorteile. Sie sind gekennzeichnet durch eine hohe Sicherheit, beispielsweise eine gute Ladungssicherung und eine hohe Lagersicherheit. Außerdem weisen sie eine hohe Wirtschaftlichkeit auf, da eine sehr dichte Packung der rieselfähigen Feststoffe möglich ist (sogenanntes Dense Pack System).

Die erfindungsgemäß zu verpackenden rieselfähigen Feststoffe können beispielsweise pulverförmig (z.B. Mehl oder Produktstaub), grießförmig (z.B. Grieß, Weizen), perlenförmig (z.B. Prills aus z.B. Bisphenolen), schuppenförmig (z.B. Schuppen aus z.B. Bisphenolen), oder granulatförmig sein. Die Granulate können dabei beispielsweise würfelförmig, linsenförmig, kugelförmig oder zylindrisch sein. Derartige Granulate sind beispielsweise Kunststoffgranulate wie z.B. Granulate aus Polycarbonat, aus Acrylnitrilstyrolpolymeren, ABS, aus Polyamiden, aus Polyolefinen und aus anderen Kunststoffen.

Erfindungsgemäß bevorzugt einsetzbare rieselfähige Feststoffe sind solche aus Bis(4-hydroxyaryl)alkanen (Bisphenole). Besonders interessant ist hierbei das großtechnisch wichtige Beispiel Bisphenol A (BPA). Die bevorzugt zu verpackende Form des BPA-Feststoffs sind die BPA-Prills. Unter Prills werden kugelförmige oder nahezu kugelförmige Feststoffpartikel verstanden. Der Durchmesser der Kugeln beträgt dabei typischerweise 0,1 mm bis 1 cm.

Zum Be- und Entladen sowie zur Lagerung werden in der Regel kombinierte Systeme aus Big Bags und einem Transportuntersatz, z.B. einer Palette, eingesetzt. Dies hat allerdings den Nachteil, dass beim Einsatz von Paletten wertvolles Ladevolumen verloren geht. Darüber hinaus besteht das Risiko des Ver- oder Abrutschen der Big Bags vom Transportuntersatz. Setzt man Transportuntersätze mit geringer oder sehr geringer Höhe ein, so kann zwar zunehmend mehr Ladevolumen genutzt werden, weiterhin besteht allerdings das Risiko des Ver- und Abrutschens der Big Bags vom Transportuntersatz.

Es wurde nun weiterhin gefunden, dass durch integrierte Greif- und Handhabungseinrichtungen (Griffkante) am Big Bag der Vorteil des optimalen Ladevolumens kombiniert werden kann mit der Vermeidung des Ver- oder Abrutschens der Big Bags vom Transportuntersatz.

Insbesondere handelt es sich bei der integrierten Greif- und Handhabungseinrichtung (Griffkante) um eine feste, bevorzugt gleitfähige Schicht die am Boden des Big Bags mit dem Big Bag fest verbunden, beispielsweise vernäht ist, und die diesen Boden an mindestens einer Kante so weit überragt, dass sie mit dafür geeigneten Vorrichtungen ergriffen werden kann, so dass der Big Bag auf diese Weise beispielsweise auf bzw. von einem Flurfahrzeug gezogen werden kann. Bei der integrierten Greif- und Handhabungsvorrichtung kann es sich auch beispielsweise um eine Kunststoffplatte handeln.

Die integrierte Greif- und Handhabungseinrichtung kann aus verschiedenen Materialien gefertigt sein. Beispielsweise kann sie aus dem gleichen Material wie der eigentliche Big Bag gefertigt sein. Darüber hinaus können beschichtete Gewebe, z.B.

Glasfaser- oder Kunststoffgewebe, die mit einem gleitfertigen Material, z.B. Teflon, beschichtet sind eingesetzt werden. Ebenfalls geeignet sind Kunststoffe, beispielsweise verstärkte Kunststofffolien.

Die integrierte Griffkante ist vorzugsweise mit dem Big Bag so verbunden, dass selbst bei unsachgemäßer Behandlung, z.B. Ab- oder Aufreißen der Griffkante der eigentliche Big Bag nicht beschädigt wird. Damit kann ein Unfall- oder Sicherheitsrisiko durch Produktaustritt deutlich verringert werden. Dies wird beispielsweise dadurch erreicht, daß die integrierte Griffkante nur an der Kante des Big Bag-Bodens mit dem Big Bag verbunden, z.B. vernäht, ist.

Durch Kombination der erfindungsgemäßen Gebinde mit ausgezeichneter Standfestigkeit und Maßhaltigkeit und integrierten Greif- und Handhabungseinrichtung am Gebinde ist nun eine optimale und bündige Befüllung des Containers möglich (Dense Pack System), wodurch eine inhärente Ladungssicherheit erreicht wird, und das Sicherheitsrisiko reduziert wird. Darüber hinaus ist durch ein bündiges Abschließen und der optimierten Packung des Containers die Kontamination des Produktes mit Umwelteinflüssen, z.B. Sauerstoff und Feuchtigkeit, reduziert, da die spezifische Oberfläche (über die Big Bag-Wandungen) gegenüber der Umgebung deutlich verringert wird. Die reduzierte Kontamination bewirkt dabei eine verbesserte Lagerund Produktstabilität. Weiterhin wird die Wirtschaftlichkeit des Transportes verbessert durch die optimierte Ausnutzung des Ladevolumens.

Besonders bevorzugt ist somit insbesondere ein Verfahren zur Befüllung eines herkömmlichen 20'-Box-Containers (ISO 22G0 und folgende) mit gefüllten Gebinden eines Gewichtes von insgesamt 20 t, dadurch gekennzeichnet, dass die Schüttgüter in vorzugsweise den marktüblichen Gewichtseinheiten entsprechenden, z.B. 500- und 1000 kg erfindungsgemäßen Big Bags abgefüllt und verladen werden.

An 1000 kg-Big Bags liegen beispielsweise folgende Maße vor:

| | |
|---|---|
| Außenlänge | 1060 mm (+/-10 mm) |
| Außenbreite | 1060 mm (+/-10 mm) |
| Außenhöhe | 1170 mm (+/-20 mm). |

Die erfindungsgemäßen Big Bags sind dadurch gekennzeichnet, dass die Standfestigkeit und Maßhaltigkeit der Big Bags durch das zusätzliche innere Stützgewebe verbessert ist.

Die Big Bags sind insbesondere dadurch gekennzeichnet, dass das zusätzliche innere Stützgewebe mit vorzugsweise elliptischen Öffnungen, vorzugsweise einer kreisförmigen Öffnung als oberste Öffnung des inneren Stützgewebes, die wiederum vorzugsweise gleichmäßig verteilt sind, versehen ist. Diese Öffnungen dienen beispielsweise zur schnellen und gleichmäßigen Befüllung der Big Bags. Die Längsachse der elliptischen Öffnungen ist vorzugsweise parallel zum Big Bag-Boden.

Die integrierte Greif- und Handhabungseinrichtung am Gebinde kann durch spezielle Ausführungen der Flurfahrzeuge, die die Big Bags transportieren, sicher und wirtschaftlich genutzt werden. Auch nicht integrierte Greif- und Handhabungseinrichtungen am Big Bag, z.B. eine Kombination aus Big Bag und geeigneter Greif- und Handhabungseinrichtungen können durch die speziellen Ausfiihrungen der Flurfahrzeuge genutzt werden.

Herkömmliche Flurfahrzeuge zeichnen sich durch einen Vorbau aus, der die größtmögliche Standfestigkeit für das Big Bag/Transportuntersatzsystem aufweist. Die dadurch gedingte breite Ausführungsform des Vorbaus hat den Nachteil, dass bei dem Dense Pack System (DPS) Beschädigungen am benachbarten Big Bag auftreten können, darüber hinaus besteht das Risiko, dass insbesondere beim Entladen zwei Big Bags gegriffen werden, was ein hohes Risiko der Beschädigung eines oder beider Big Bags, beispielsweise durch Um- oder Herunterfallen, bedeutet.

Gefunden wurde auch eine geeignete Vorrichtung für Flurfahrzeuge für die Handhabung von Big Bags mit vorzugsweise integrierter Griffkante. Diese Vorrichtung ist ebenfalls geeignet für entsprechende Greif- und Handhabungseinrichtungen, die nicht im Big Bag integriert sind, z.B. ein kombiniertes System aus Big Bag und einem Transportuntersatz.

Die geeignete Vorrichtung für Flurfahrzeuge zeichnet sich durch seine optimierte Geometrie aus, die eine sichere Handhabung beim Be- und Entladen ermöglicht. Hierbei sind Geometrie und Maße so gewählt, dass einerseits bei dem Dense pack System (DPS) Beschädigungen am benachbarten Big Bag vermieden werden und das Risiko, dass insbesondere beim Entladen zwei Big Bags gegriffen werden, was ein hohes Risiko der Beschädigung eines oder beider Big Bags, beispielsweise durch Um- oder Herunterfallen, bedeutet, deutlich verringert wird, andererseits die Auflagefläche für den Big Bag auf dem Flurfahrzeug so gestaltet ist, dass eine sichere und wirtschaftliche Be- und Entladung möglich ist. Darüber hinaus zeichnet sich die Vorrichtung der Flurfahrzeuge durch einen niedrigen Reibungswiderstand aus, so dass der neu entwickelte Big Bag mit seiner vorzugsweise integrierten Greifund Handhabungseinrichtung sicher und schnell auf die Flurfahrzeugsvorrichtung bzw. von der Flurfahrzeugsvorrichtung gezogen werden kann. Geringe Reibungswiderstände werden beispielsweise durch polierte Flächen oder zusätzliche Hilfsmittel, z.B. Poly(tetrafluorethylen)-Spray erzielt. Darüber hinaus zeichnet sich die geeignete Vorrichtung für Flurfahrzeuge durch eine bewegliche Greifvorrichtung aus, die eine sichere und schnelle Übernahme auf die Flurfahrzeugsvorrichtung bzw. von der Flurfahrzeugsvorrichtung ermöglicht. Diese Greifvorrichtung kann beispielsweise vom Bediener hydraulisch gesteuert werden.

Folgendes Vorgehen für das Ziehen des Big Bags mit vorzugsweise integrierter Greif- und Handhabungsvorrichtung auf das erfindungsgemäß ausgestattete Flurfahrzeug kann beispielsweise angewendet werden.

Eine bewegliche Flurfahrzeugvorrichtung mit Greifkralle wird bis an die Kante der Aufladefläche des Flurfahrzeugs gefahren, von der Kante des Big Bags mit vorzugsweise integrierter Greif- und Handhabungseinrichtung auf die Auflagefläche gezogen. Die Greifkralle faßt die Griffkante, anschließend wird der Big Bag mit samt der integrierten Griffkante auf die Auflagefläche des Flurfahrzeugs gezogen. Zur Beförderung des so auf der Auflagefläche befindlichen Big Bags vom Flurfahrzeug beispielsweise in einen Container schiebt die bewegliche Flurfahrzeugvorrichtung mit Greifkralle den Big Bag mitsamt der integrierten Griffkante von der Auflagefläche herunter.

Selbstverständlich können auch andere Großgebinde, vorzugsweise Container, mit dieser Technik gefüllt werden, beispielsweise 40'-Box-Container (ISO 42G0 und folgende).

Die vorliegende Erfindung wird im folgenden anhand von vier Abbildungen beispielhaft erläutert ohne sich auf diese zu beschränken.

### Beispiel

Fig. 1 stellt in Draufsicht mit Blickrichtung zum Boden des Big Bags einen quaderförmigen Big Bag mit quadratischer Bodenfläche dar. In den Big Bag eingenäht sind Bahnen aus zusätzlichem innerem Stützgewebe (1). Diese Bahnen trennen somit einen zentralen Hohlraum von vier kleinen Hohlräumen, die sich über den Kanten des Big Bags befinden, ab.
Fig. 2 stellt den Big Bag aus Fig. 1 in perspektivischer Darstellung dar. Die Blickrichtung ist vom Inneren des Big Bag gerichtet auf eine der vier Bahnen aus zusätzlichem innerem Stützgewebe und auf die dahinterliegende Kante des Big Bags. Zu erkennen sind zwei Seitenwände des Big Bags (2), eine Bahn aus zusätzlichem innerem Stützgewebe (1), in welcher sich ein kreisrundes Loch als oberste Öffnung und ellipsenartige Löcher (3, 4, 5, 5a) befinden. Außerdem ist oben an der Kante des Big Bags eine Halteschlaufe (6) angebracht.
Fig. 3 zeigt eine Anordnungsmöglichkeit zur optimalen Befüllung eines Containers (7) mit den erfindungsgemäßen Big Bags (8). Der Container ist oben offen dargestellt. Zu erkennen sind zwei übereinander befindliche Lagen der erfindungsgemäßen Big Bags. Der Klarheit halber sind die verdeckten Big Bags und die verdeckten Linien der Big Bags nicht dargestellt.
Fig. 4 zeigt die bevorzugte Ausführungsform des erfindungsgemäßen Big Bags (9) mit Halteschlaufen (6) und vier Bahnen aus zusätzlichem inneren Stützgewebe (1) mit darin befindlichen Löchern (3). Das kennzeichnende Merkmal der bevorzugten Ausführungsform des Big Bags ist die gleitfähige dünne Kunststoffplatte (10), die fest mit dem Boden des Big Bags vernäht ist.

## Patentansprüche

1. Quaderförmiges, faltbares Gebinde (9) aus hochfestem Gewebe für feinteilige Schüttgüter mit vier Seitenwänden (2), wobei jeweils zwischen zwei aneinander grenzenden Seitenwänden (2) eine Seitenkante angeordnet ist und zur Verstärkung der Seitenkanten im Inneren des Gebindes (9) diagonale, seitlich der Seitenkanten befestigte Stützwände (1) aus Gewebe vorgesehen sind, einer Einfülltülle und gegebenenfalls einer zusätzlichen Auslasstülle sowie einem Boden, welcher eine zusätzliche hochfeste Gleitfläche aus verstärktem Gewebematerial oder einer Kunststoffplatte aufweist, wobei die Gleitfläche mit dem Gebinde (9) fest verbunden ist und auf mindestens einer Seite des Gebindes (9) in Form einer Griffkante über die Seitenwand (2) übersteht, **dadurch gekennzeichnet, dass** die Griffkante in einem Winkel zur Bodenfläche vom Boden absteht.

2. Gebinde nach Anspruch 1, **dadurch gekennzeichnet, dass** die Gleitfläche aus Gewebe auf Basis Polypropylen, Polyethylen oder PVC besteht.

3. Gebinde nach einem der Ansprüche 1 oder 2, **dadurch gekennzeichnet, dass** die Griffkante mittels Nähten an der Griffkante oder Kunststoffeinleger in der Griffkante in einem Winkel zur Bodenfläche vom Boden absteht.

4. Gebinde nach einem der Ansprüche 1 bis 3, **dadurch gekennzeichnet, dass** die Stützwände (1) in einem Winkel von 45° +/-5° zu den Seitenwänden (2) angebracht sind.

5. Gebinde nach einem der Ansprüche 1 bis 4, **dadurch gekennzeichnet, dass** die Stützwände (1) mehrere übereinander angeordnete Durchlässe (3; 4; 5, 5a) für das Schüttgut aufweist, wobei die Durchlässe (5, 5a) im unteren Bereich einen ovalen, liegenden Querschnitt aufweisen.

## Claims

1. Cuboid, foldable packing drum (9) of high-strength fabric for finely particulate bulk materials with four side walls (2), wherein in each case a side edge is arranged between two adjacent side walls (2) and diagonal supporting walls (1) of fabric secured laterally on the side edges are provided to reinforce the side edges in the interior of the packing drum (9), and with a filling socket and optionally an additional outlet socket as well as a floor that comprises an additional high-strength sliding surface of reinforced fabric material or a plastics plate, wherein the sliding surface is securely joined to the packing drum (9) and on at least one side of the packing drum (9) extends in the form of a gripping edge beyond the side wall (2), **characterised in that** the gripping edge projects at an angle to the surface of the floor.

2. Packing drum according to claim 1, **characterised in that** the sliding surface consists of fabric based on polypropylene, polyethylene or PVC.

3. Packing drum according to one of claims 1 or 2, **characterised in that** the gripping edge projects by means of seams on the gripping edge or plastics inlays in the gripping edge at an angle to the surface of the floor.

4. Packing drum according to one of claims 1 to 3, **characterised in that** the supporting walls (1) are attached at an angle of 45° ± 5° to the side walls (2).

5. Packing drum according to one of claims 1 to 4, **characterised in that** the supporting walls (1) comprise a plurality of openings (3, 4, 5, 5a) arranged above one another for the bulk material, wherein the openings (5, 5a) in the lower region have an oval, flat cross-section.

## Revendications

1. Emballage pliable parallélépipédique (9) en tissu hautement résistant pour produits en vrac finement divisés avec quatre parois latérales (2), une arête latérale étant chaque fois disposée entre deux parois latérales adjacentes (2) et des parois de support (1) diagonales en tissu fixées latéralement par rapport aux arêtes latérales étant prévues à l'intérieur de l'emballage (9) pour renforcer les arêtes latérales, avec un embout de remplissage et le cas échéant un embout de décharge supplémentaire ainsi qu'un fond, lequel présente une surface de glissement supplémentaire à haute résistance en tissu renforcé ou une plaque de matière plastique, la surface de glissement étant solidement reliée à l'emballage (9) et dépassant de la paroi latérale (2) sur au moins un côté de l'emballage (9) sous la forme d'une arête de saisie, **caractérisé en ce que** l'arête de saisie se détache du fond en faisant un angle avec la surface du fond.

2. Emballage suivant la revendication 1, **caractérisé en ce que** la surface de glissement est constituée de tissu à base de polypropylène, de polyéthylène ou de PVC.

3. Emballage suivant l'une des revendications 1 ou 2, **caractérisé en ce que** l'arête de saisie est écartée du fond en faisant un angle avec la surface du fond à l'aide de coutures à l'arête de saisie ou d'éléments en matière plastique dans l'arête de saisie.

4. Emballage suivant l'une des revendications 1 à 3, **caractérisé en ce que** les parois de support (1) sont disposées selon angle de 45° +/-5° par rapport aux parois latérales (2).

5. Emballage suivant l'une des revendications 1 à 4, **caractérisé en ce que** les parois de support (1) présentent plusieurs passages (3; 4; 5, 5a) disposés l'un au-dessus de l'autre pour le produit en vrac, les passages (5, 5a) dans la partie inférieure ayant une section ovale à grand axe horizontal.
